# EUROPÄISCHE PATENTSCHRIFT

(11) **EP 3 742 457 B1**
(45) Veröffentlichungstag und Bekanntmachung des Hinweises auf die Patenterteilung: **27.12.2023**
(21) Anmeldenummer: 20175390.2
(22) Anmeldetag: 19.05.2020
(51) Int. Cl.: G21F 9/32, F23G 5/027

(54) **VERFAHREN UND ANORDNUNG ZUR AUFBEREITUNG VON RADIOAKTIVEN ABFÄLLEN**
METHOD AND APPARATUS FOR THE TREATMENT OF RADIOACTIVE WASTE
PROCÉDÉ ET DISPOSITIF DE TRAITEMENT DES DÉCHETS RADIOACTIFS

(30) Priorität: 24.05.2019 DE 102019113986
(43) Veröffentlichungstag der Anmeldung: 25.11.2020
(73) Patentinhaber: Nukem Technologies Engineering Services GmbH, 63755 Alzenau (DE)
(72) Erfinder: BÜTTNER, Klaus, 61352 Bad Homburg (DE); BRÄHLER, Georg, 63579 Freigericht (DE); SLAMETSCHKA, Rainer, 63526 Erlensee (DE)
(74) Vertreter: Stoffregen, Hans-Herbert

(56) Entgegenhaltungen:
- EP-A1- 0 002 011
- WO-A2-2014/153570
- US-A1- 2008 039 674

## Beschreibung

Die Erfindung bezieht sich auf ein Verfahren zur Aufbereitung von in einem Gebinde eingelagerten radioaktiven Abfällen. Auch bezieht sich die Erfindung auf eine Anordnung zur Aufbereitung von in einem Gebinde eingelagerten radioaktiven Abfällen.

In der Kerntechnik, wie in Kernkraftwerken oder sonstigen radioaktive Materialien benutzenden Arbeitsstätten, fallen anorganische und organische radioaktiv kontaminierte Abfälle an, die zu entsorgen sind. Hierzu gehören z.B. Ionenaustauscher, Verdampferkonzentrate, Schlamm, metallische Bauteile, Gummi, Kunststoff oder auch Bekleidungsstücke.

Zur Entsorgung entsprechender radioaktiv kontaminierter Abfälle werden diese üblicherweise in einen Behälter gegeben, in dem die radioaktiven Abfälle von einer Matrix umgeben, also in einem Gebinde eingebettet sind. Dabei besteht die Möglichkeit, dass die Behälter ihrerseits in z.B. Beton gesteckt bzw. in Beton eingegossen sind. Auch kann ein Gebinde ein Fass mit aus Beton bestehendem Inliner umfassen, in dem das radioaktive Material mit der Matrix eingebettet ist.

Unabhängig hiervon ist man in der Vergangenheit davon ausgegangen, dass bei der Verwendung von Bitumen als Matrix eine problemlose Endlagerung erfolgen kann.

Es besteht auch die Möglichkeit, Abfälle und Bitumen extern zu vermischen, z.B. mit einem Extruder, und sodann in Fässern abzufüllen.

Bitumen wird auch verwendet, wenn die Abfälle nicht in Fässern, sondern z.B. in Containern oder Kammern, sogenannten Compartments, gelagert werden.

Überprüfungen von Fässern haben nun ergeben, dass wider Erwarten Abfallstoffe durch Radiolyse zersetzt werden, so dass das dabei entstehende Gas dazu führt, dass in Folge Druckanstiegs Fässer ausbeulen und gegebenenfalls bersten können. Somit ist es erforderlich, dass entsprechend eingebettete radioaktive Abfälle aufbereitet werden. Hierzu ist es bekannt, eine Aufbereitung mittels Pyrolyse und Wasserdampf, eine sogenannte Hydropyrolyse, durchzuführen, wodurch das Bitumen und die organischen Bestandteile sowie Nitrate in einem Ofen, also Reaktionsraum, pyrolysiert, d.h. vergast werden, um sodann das Abgas einer Nachverbrennung zuzuführen.

Der US 2008/039674 A1 beschreibt ein Verfahren zur Aufbereitung von in einem Gebinde eingelagerten radioaktiven Abfällen mittels in einem Reaktionsraum durchzuführender Pyrolyse. Dabei kann gezielt gasförmiges Fluid in die Abfälle eingeleitet werden.

Ein Verfahren zur Hydropyrolyse wird in der WO 2014/153570 A2 beschrieben. Dabei werden Abfälle mithilfe eines Mahlwerks zerkleinert.

Bei einer Pyrolyse nach der EP 0 002 011 A1 wird der Sauerstoffanteil in einem Pyrolyseofen geregelt.

Bekannte Verfahren zeigen jedoch den Nachteil, dass eine entsprechende Hydropyrolyse relativ lange dauert, um das gesamte organische Einbettmaterial sowie die organischen Bestandteile der radioaktiven Abfälle zu entfernen.

Es ist daher Aufgabe der vorliegenden Erfindung, in einem Gebinde eingelagerte radioaktive Abfälle in einem Reaktionsraum effizient zu pyrolysieren.

### Zur Lösung der Aufgabe wird vorgeschlagen ein

Verfahren zur Aufbereitung von in einem Gebinde eingelagerten radioaktiven Abfällen mittels in einem Reaktionsraum durchzuführender Pyrolyse, umfassend die Verfahrensschritte:
- Durchtrennen des Gebindes in zumindest zwei Gebindeteile,
- Einbringen der Gebindeteile in den Reaktionsraum, in dem eine wasserdampfhaltige Atmosphäre einer Temperatur T mit T ≥ 200 °C eingestellt ist oder wird,
- Durchführung der Pyrolyse,
- Abführen von Gasen (Abgas) aus dem Reaktionsraum,
- Ausbringen der Aufnahmen aus dem Reaktionsraum,
wobei ergänzend durchgeführt wird zumindest ein Verfahrensschritt aus der Gruppe:
- Einleiten von Sauerstoff und/oder CO₂ in den Reaktionsraum während der Pyrolyse, in unterstöchiometrischer oder maximal stöchiometrischer Menge,
- Einstellen von in den Reaktionsraum einzuleitendem Wasserdampf oder CO₂ in Abhängigkeit von oxidierbarer Substanz in dem Abgas,
- Einstellen von in den Reaktionsraum einzuleitendem Sauerstoff und/oder CO₂ in Abhängigkeit von oxidierbarer Substanz in dem Abgas,
- Ausschalten der Pyrolyse in Abhängigkeit von in dem Abgas vorhandener oxidierbarer Substanz,
- gezieltes Einleiten von Wasserdampf und/oder Sauerstoff und/oder CO₂ in die radioaktiven Abfälle oder im Bereich von diesen,
- gezieltes Führen von Wasserdampf und/oder Sauerstoff und/oder CO₂ innerhalb des Reaktionsraums.

Erfindungsgemäß wird das Gebinde zunächst durchtrennt, um sicherzustellen, dass problemlos eine Pyrolyse des radioaktiven Abfalls durchgeführt werden kann, auch dann, wenn sich der radioaktive Abfall in einem Gebinde befindet, das z.B. außenseitig eine Betonschale und/oder innenseitig einen Liner, also Auskleidung aus Beton, aufweist, wobei bevorzugterweise der radioaktive Abfall selbst in einer Matrix eingelagert ist, die ihrerseits z.B. von einem Behälter aufgenommen ist, der von einer Betonwandung umgeben ist, ohne dass es sich hierbei um ein zwingendes Merkmal handelt.

Gebinde ist z.B. eine Umhüllende wie Fass, die bzw. das gegebenenfalls von einem aus Beton oder sonstigem Abschirmmaterial bestehenden Mantel umgeben ist oder ein solches im Inneren als Auskleidung (Liner) aufweist und in dem sich das in einer Matrix eingebettete radioaktive Material befindet. Auch kann ein Gebinde eine aus Beton oder sonstigem Abschirmmaterial bestehende Aufnahme sein, in der die Matrix mit dem radioaktiven Material eingelagert ist. Auch ein Fass ohne Betonabschirmung ist ein Gebinde, in dem die Matrix mit dem radioaktiven Abfall eingebracht ist.

Dabei ist insbesondere vorgesehen, dass das Gebinde in einem dem Reaktionsraum vorgeordneten Vorraum, wie Beladeraum, durchtrennt wird, z.B. mit einem Schneidseil.

Dabei kann ein Durchtrennen in axialer und/oder radialer Richtung, vorzugsweise in axialer Richtung durchgeführt werden. Die so zur Verfügung stehenden Gebindeteile werden sodann mit ihrer Schnittfläche auf einer Aufnahme positioniert, die Durchbrechungen aufweist. Hierbei kann es sich um einen Rost oder ein Gitter handeln, das seinerseits eine Wanne abdeckt. Eine so gebildete Aufnahme wird sodann in den Reaktionsraum gefördert.

Des Weiteren sind erfindungsgemäß eine oder mehrere zusätzliche Maßnahmen bei der Pyrohydrolyse vorgesehen, um sich verflüchtigende radioaktive Abfälle sowie organisches Einbettmaterial zu vergasen. Dabei ist insbesondere vorgesehen, dass Sauerstoff und/oder CO₂ in den Reaktionsraum während der Pyrolyse eingeführt wird, wobei der Anteil von Sauerstoff vorzugsweise unterstöchiometrisch, gegebenenfalls bis maximal stöchiometrisch ist.

Es besteht die Möglichkeit, dass der einzuleitende Wasserdampf, der eine Temperatur aufweisen sollte, die der im Reaktionsraum entspricht, in Abhängigkeit von oxidierbarer Substanz in dem Abgas (Pyrolysegas) eingestellt wird. Ein Regelprozess wird ermöglicht.

Eine entsprechende Regelung kann auch für den einzuleitenden Sauerstoff- und/oder CO₂-Anteil erfolgen.

Um eine Gefährdung insbesondere durch Explosion auszuschließen, kann vorgesehen sein, dass die Pyrolyse in Abhängigkeit von in dem Abgas vorhandener oxidierbarer Substanz ausgeschaltet wird.

Insbesondere kann vorgesehen sein, dass der überhitzte Wasserdampf bzw. überhitzter Wasserdampf mit O₂ und/oder CO₂ gezielt zu dem Bereich bzw. den Bereichen im Reaktionsraum, also Ofeninneren, geführt wird, in dem bzw. denen sich die radioaktiven Abfälle befinden.

Des Weiteren kann der Wasserdampf gezielt innerhalb des Reaktionsraums im Kreislauf geführt werden, wodurch ein Volumenstrom erzeugt wird, der ein Mehrfaches der Einspeisung entspricht.

Die Erfindung zeichnet sich auch dadurch aus, dass die Atmosphäre in dem Reaktionsraum mittels eines oder mehrerer Ventilatoren verwirbelt wird. Der bzw. die Ventilatoren können in dem Reaktionsraum mittels des eingeleiteten gasförmigen Fluids, wie Wasserdampf und/oder O₂ und/oder CO₂, in Drehbewegung versetzt werden.

Es ist insbesondere vorgesehen, dass radioaktiver Abfall aufbereitet wird, der in einer organischen Matrix eingebettet ist, wie Bitumen, Epoxidharz, Harnstoffharz.

Es besteht auch die Möglichkeit, Abfälle in einer anorganischen Matrix, wie Zement, zu behandeln. Dabei erfolgt zwar kein vollständiges Pyrolysieren, also Vergasen der Matrix. Allerdings wird der Abfall aufgrund der Pyrolyse inert.

Die Erfindung ist selbstverständlich nicht dadurch eingeschränkt, dass ein homogenes Vermischen der radioaktiven Abfälle mit Bitumen erfolgt war. Auch ein heterogenes Einlagern in einer Matrix kann erfolgt sein. Dies betrifft insbesondere Metalle, Baustoffe, Tierkörper oder Glas, die mit einem Matrixmaterial, wie Bitumen, übergossen sind.

Ist insbesondere das radioaktive Material mit der Matrix in einem Behälter, wie einem Normfass, wie 200 1-Fass, eingefüllt, so können auch Teile von größeren Lägern, sogenannten Compartments, zerteilt und pyrolysiert werden, die in dem Reaktionsraum auf geeigneten Aufnahmen angeordnet sind.

Es besteht auch die Möglichkeit, vor der Pyrolyse zunächst zumindest einen Teil der Matrix zu schmelzen und zu entfernen, die sodann gesondert verbrannt wird.

Besonders bevorzugt wird gasförmiges Fluid, wie Wasserdampf und/oder O₂ und/der CO₂, der Schnittfläche des Gebindeteils zugeführt. Hierzu kann z.B. eine eine Düse oder einen Sprühkopf aufweisende Lanze benutzt werden, über den das Fluid in Richtung des Bodens der Aufnahme gerichtet abgegeben wird, so dass das Fluid sodann von dem Boden in Richtung der Schnittfläche umgelenkt wird. Die auch als Träger zu bezeichnenden Aufnahmen für das bzw. die Gebindeteile sollten eine Wannengeometrie aufweisen, die volumenmäßig derart ausgebildet ist, dass der gesamte Inhalt des oder der aufgenommenen Gebindeteile, wie der Behälter- bzw. Fässerhälften, die umfangsseitig von Beton umgeben sein können, aufgenommen werden kann.

Innerhalb des Reaktionsraums wird eine Temperatur insbesondere im Bereich zwischen 200 °C und vorzugsweise bis 800 °C eingestellt. Dem Raum wird sodann überhitzter Wasserdampf zugeführt.

Erfindungsgemäß kann dem Reaktionsraum zusätzlich Sauerstoff und/oder CO₂ zugeführt werden. Der Sauerstoffgehalt liegt insbesondere unterstöchiometrisch, gegebenenfalls bis maximal stöchiometrisch vor.

Damit die Pyrolyse gezielt im Bereich der radioaktiven Abfälle erfolgt, ist nach einem eigenerfinderischen Vorschlag vorgesehen, dass das gasförmige Fluid, wie Wasserdampf und/oder O₂ und/oder CO₂, im Reaktionsraum gezielt geführt wird. Hierzu können sogenannte Dampfjets eingesetzt werden, die als Düsen ausgebildet werden, über die das gasförmige Fluid, wie zumindest der Wasserdampf, in den Reaktionsraum eingeführt wird. Die Düsen saugen gleichzeitig Atmosphäre aus dem Reaktionsraum an, so dass ein interner Kreislauf erzeugt wird und somit ein Volumenstrom, der ein Mehrfaches der Einspeisung entspricht.

Die Düsen können wie Venturidüsen arbeiten.

Es bestehen weitere Möglichkeiten, um die Atmosphäre innerhalb des Reaktionsraums zu führen wie zu durchmischen. Es könnten sogar Ventilatoren verwendet werden, die von dem gasförmigen Fluid, wie zumindest dem Wasserdampf, selbst angetrieben werden.

Von dem Reaktionsraum geht eine Abgasleitung aus, die zu einer Nachverbrennung führt. Vor Eintritt des Abgases in die Nachverbrennung wird der Anteil an oxidierbaren Substanzen bestimmt. Je höher der Anteil ist, desto höher ist der Anteil der noch nicht pyrolysierten organischen Stoffe. Dies kann z.B. mittels der Bestimmung der Wärmetönung bei der Oxidation des Abgases ermittelt werden. In Abhängigkeit von dem Anteil der organischen Stoffe kann sodann die Wasserdampfzufuhr bzw. die Temperatur in dem Reaktionsraum bzw. die Sauerstoff- bzw. CO₂-Zufuhr geregelt werden.

In der Nachverbrennung selbst wird das Abgas mit Luft gemischt und verbrannt. Nach Austritt aus der Nachverbrennung wird der Sauerstoff gemessen. Dieser sollte auf einen konstanten Wert gehalten werden, wie z.B. 5 Vol.-% bis 7 Vol.-%, insbesondere 6 Vol.-%. Um den konstanten Wert des Sauerstoffgehalts des aus der Nachverbrennung austretenden Gases einzustellen, wird entsprechend die der Nachverbrennung zugeführte Luft geregelt. Erfindungsgemäß ist sodann vorgesehen, dass in Abhängigkeit von der zugeführten Luft die Temperatur und/oder Wasserdampfinengenzufuhr und/oder Sauerstoff- bzw. CO₂-Zufuhr in dem Reaktionsraum, also im Ofeninneren, geregelt wird oder sogar ein Abschalten erfolgt, um z.B. die Gefahr einer Explosion auszuschließen.

Die Menge der der Nachverbrennung zugeführten Luft ist ein Maß für den im Pyrolysegas vorhandenen verbrennbaren Anteil, wie Organik, H₂, CO.

Eigenerfinderisch zeichnet sich die Erfindung folglich aus durch ein Verfahren zum Regeln des dem Reaktionsraum zuzuführenden Wasserdampfs und/oder O₂ und/oder CO₂ und/oder Temperatur im Reaktionsraum durch Bestimmung von der Nachverbrennung zuzuführender Luft, wobei der Gehalt an Sauerstoff des der Nachverbrennung entnommenen Gases konstant oder nahezu konstant gehalten wird.

Auch zeichnet sich die Erfindung durch ein Verfahren zum Regeln des dem Reaktionsraum zuzuführenden Wasserdampfs und/oder O₂ und/oder CO₂ und/oder Temperatur im Reaktionsraum durch Bestimmung von im Pyrolysegas enthaltener brennbaren Substanz aus.

Insbesondere zeichnet sich die Erfindung eigenerfinderisch dadurch aus, dass die Regelung des dem Reaktionsraum zuzuführendem gasförmigen Fluids redundant und diversitär durchgeführt wird, also zum einen in Abhängigkeit von der der Nachverbrennung zuzuführenden Luft und zum anderen des Sauerstoffgehalts im Pyrolysegas.

Gasförmiges Fluid beinhaltet dabei Wasserdampf und/oder O₂ und/oder CO₂, wobei gegebenenfalls anstelle von Wasserdampf CO₂ eingesetzt werden kann.

Eine weitere Möglichkeit sieht vor, dass gasförmiges Fluid, wie zumindest Wasserdampf, über eine Düse, wie Venturidüse, in den Reaktionsraum eingeleitet wird, die Atmosphäre aus dem Reaktionsraum ansaugt.

Ergänzend oder alternativ ist vorgesehen, dass gasförmiges Fluid, wie zumindest Wasserdampf, innerhalb des Reaktionsraums derart geführt wird, dass gezielt radioaktiver Abfall bzw. die Matrix mit Wasserdampf beaufschlagt wird.

Insbesondere zeichnet sich die Erfindung auch dadurch aus, dass das Abgas einer Nachverbrennung zugeführt wird, wobei vor der Nachverbrennung des Abgases dessen oxidierbarer Anteil bestimmt und in Abhängigkeit von dem oxidierbaren Anteil Zufuhr von gasförmigem Fluid, wie Wasserdampf und/oder Sauerstoff- und/oder CO₂-Zufuhr, zu dem Reaktionsraum und/oder Temperatur im Reaktionsraum geregelt wird, wobei die Regelung auch ein Abschalten der Pyrolyse einschließt.

Alternativ oder ergänzend ist insbesondere vorgesehen, dass die Nachverbrennung in einem Nachverbrennungsraum durchgeführt wird, dem das Abgas sowie Luft zugeführt wird, und dass in Abhängigkeit von im aus der Nachverbrennungskammer austretenden Gas enthaltenem Sauerstoff die Luftzufuhr geregelt und in Abhängigkeit von der Luftzufuhr Wasserdampfzufuhr und/oder Sauerstoff- und/oder CO₂-Zufuhr zum Reaktionsraum und/oder Temperatur im Reaktionsraum geregelt wird, wobei die Regelung auch ein Abschalten der Pyrolyse einschließt.

Die Erfindung bezieht sich insbesondere auch auf eine Anordnung zur Aufbereitung von in einer Matrix eingelagerten radioaktiven Abfällen, die in einem Gebinde zur Verfügung stehen, wobei die Anordnung einen Reaktionsraum zur Durchführung einer Pyrolyse umfasst, wobei in dem Reaktionsraum eine Atmosphäre und eine Temperatur T mit ≥ 200 °C, insbesondere T > 400 °C, bevorzugt 400 °C < T < 800 °C, einstellbar ist, und wobei dem Reaktionsraum ein Vor- oder Beladeraum vorgeordnet und ein Sortierraum nachgeordnet ist. Dabei zeichnet sich die Erfindung dadurch aus, dass in dem Vorraum eine Trenneinrichtung zum Durchtrennen des Gebindes sowie eine Durchbrechungen aufweisende Aufnahme, auf die die Trennfläche eines Gebindeteils gelegt wird, vorhanden sind, dass eine Transporteinrichtung zum Transport der Aufnahme in den Reaktionsraum vorgesehen ist, dass in dem Reaktionsraum zumindest eine Einrichtung vorgesehen ist, über die die Atmosphäre innerhalb des Reaktionsraums im Kreislauf führbar ist und/oder gasförmiges Fluid gezielt durch die Durchbrechungen der Trennfläche zuführbar ist.

Das gasförmige Fluid kann Wasserdampf und/oder CO₂ und/oder O₂ sein.

Atmosphäre ist insbesondere Wasserdampfatmosphäre, der gegebenenfalls gezielt Sauerstoff und/oder Kohlendioxid zugeführt wird.

Alternativ besteht jedoch auch die Möglichkeit, dass der Wasserdampf durch CO₂ ersetzt wird.

Aus Gründen der Vereinfachung wird nachstehend grundsätzlich vom Wasserdampf gesprochen, gleichwenn - wie zuvor erläutert - auch andere gasförmige Fluide die Atmosphäre bilden können.

Die Einrichtung kann eine Düse sein, über die von außen dem Reaktionsraum Wasserdampf bei gleichzeitigem Ansaugen von Wasserdampfatmosphäre aus dem Reaktionsraum zuführbar ist. Das Venturiprinzip wird benutzt.

Alternativ besteht die Möglichkeit, dass die Aufnahme ein Gitter oder einen Rost mit den Durchbrechungen aufweist, das bzw. der beabstandet zu einer wannenförmigen Unterlage oder Abstützung verläuft, und dass die Einrichtung ein Stangenkörper, wie Lanze, mit Düse und/oder Sprühkopf ist, über die bzw. den das gasförmige Fluid in Richtung der Unterlage bzw. Abstützung leitbar ist.

Ein Durchmischen bzw. Verwirbeln der im Reaktionsraum vorhandenen Atmosphäre mittels eines oder mehrerer Ventilatoren ist gleichfalls möglich.

Die Erfindung zeichnet sich auch dadurch aus, dass der Reaktionsraum einen Anschluss für dem Reaktionsraum zuzuführenden Sauerstoff und/oder Kohlendioxid in vorzugsweise unterstöchiometrischer, gegebenenfalls bis maximal stöchiometrischer Menge aufweist. Dieser Anschluss kann derjenige sein, über den Wasserdampf dem Reaktionsraum zugeführt wird.

Es besteht auch die Möglichkeit, dass der Reaktionsraum mit einer Abgasverbrennungskammer verbunden ist, der eine Messeinrichtung zur Bestimmung oxidierbarer Bestandteile in dem Abgas vorgeordnet und/oder eine Messeinrichtung zur Bestimmung von aus der Nachverbrennungskammer austretendem Gas enthaltenen Sauerstoff nachgeordnet ist bzw. sind, wobei über die Messeinrichtung der Nachverbrennungskammer zuzuleitende Luftmenge geregelt wird, die ihrerseits Regelgröße für dem Reaktionsraum zuzuführendes gasförmiges Fluid und/oder einzustellende Temperatur im Reaktionsraum ist.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: eine Prinzipdarstellung eines einem Reaktionsraum vorgeordneten Raums, wie Beladeraums,
- Fig. 2: einen Schnitt durch einen einen Reaktionsraum umgebenden Ofen zur Durchführung einer Pyrolyse,
- Fig. 3: eine Prinzipdarstellung zum Durchtrennen eines stehenden Gebindes,
- Fig. 4: eine Prinzipdarstellung zum Durchtrennen eines liegenden Gebindes in axialer Richtung,
- Fig. 5: eine Prinzipdarstellung eines liegenden Gebindes zum radialen Durchtrennen,
- Fig. 6: einen ersten Regelkreis und
- Fig. 7: einen zweiten Regelkreis.

Die Erfindung bezieht sich auf ein Verfahren und eine Anordnung zur Aufbereitung von in einem Gebinde vorhandenen und in einer Matrix eingelagerten radioaktiven Abfällen mittels Pyrolyse. Dabei wird die Erfindung anhand einer Hydropyrolyse beschrieben, also einer Pyrolyse mit Wasserdampf. Anstelle von Wasserdampf kann jedoch auch CO₂ verwendet werden. Aus Gründen der Vereinfachung wird jedoch nachstehend von Wasserdampf gesprochen, gleichwenn insoweit Wasserdampf auch als Synonym für CO₂ zu verstehen ist.

Der Anordnung umfasst einen einen Reaktionsraum 40 zur Verfügung stellenden Ofen 12, in dem die Hydropyrolyse durchgeführt wird. Der Ofen 12 wird auf eine Temperatur zwischen vorzugsweise 400 °C und 800 °C aufgeheizt. Über Zuleitungen wird dann überhitzter Wasserdampf in den Ofen 12 eingeleitet, wobei der Wasserdampf beim Einleiten eine Temperatur besitzt, die der im Ofeninneren, also dem Reaktionsraum 40, entsprechen sollte. Dem Pyrolyseofen 12 ist ein Beladeraum 14 vorgeordnet und ein Sortierraum nachgeordnet, die beide abgeschirmt sind.

Im Ausführungsbeispiel sind die aufzubereitenden radioaktiven Abfälle in einer Matrix eingebettet, die sich in einem Fass 18 befinden, die ein Gebinde bilden, ohne dass hierdurch eine Einschränkung der erfindungsgemäßen Lehre erfolgt. Andere organische Matrixmaterialien oder sogar anorganische Matrixmaterialien kommen gleichfalls in Frage.

Als Gebinde bzw. Teile dieser kommen auch Compartments oder aus Beton bestehende Behältnisse in Frage, um nur beispielhaft Gebinde zu nennen.

Bei den Fässern kann es sich um Normfässer handeln. Unabhängig hiervon können die Fässer von einem Betonmantel umgeben sein.

Um effizient eine Pyrolyse durchzuführen, ist es erforderlich, dass das radioaktive Material für den überhitzten Wasserdampf gut zugänglich ist. Erfindungsgemäß ist hierzu vorgesehen, dass das Gebinde - nachstehend vereinfacht als Fass 18 bezeichnet - vor Einbringen in den Ofen 12 durchtrennt wird. Dies erfolgt insbesondere in dem Vor- oder Beladeraum 14, wie dies prinzipiell in Fig. 1 dargestellt ist. So wird das Fass 18 einer Trenneinrichtung 20 zugeführt, bei der es sich um ein Schneidseil 22 oder eine sonstige ein Durchtrennen des Fasses 18 ermöglichende Trenneinrichtung handelt. Entsprechend der Fig. 1 wird das Fass 18 stehend in axialer Richtung durchtrennt, so dass sodann zwei Fasshälften 24, 26 vorliegen. Um beim Trennen ein Zusammenkleben der Hälften 24, 26 zu vermeiden, erfolgt ein Spreizen oder Ziehen der getrennten Abschnitte voneinander weg. Die Fasshälften werden sodann mit ihrer Schnittfläche auf ein Rost oder Gitter 30 gelegt, der bzw. das eine wannenförmige Aufnahme 32 abdeckt. Die Aufnahme 32 wird sodann in den Ofen 12 gefördert, um die Pyrolyse durchzuführen.

Dabei erkennt man anhand der Fig. 2, dass das Fass 18 bzw. die Fasshälften 26, 28 von einem Mantel 19, insbesondere aus Beton, umgeben ist.

Die Aufnahme 32 kann mittels eines Transportmittels wie -wagens 35 von dem Beladeraum 14 in den Ofen 12 transportiert werden.

Die Fig. 3 verdeutlicht rein beispielhaft, dass das Fass 18 stehend in axialer Richtung mittels des Schneidseils 22 durchtrennt wird. Das Schneidseil 22 wird als Endlosseil über Umlenkrollen und Schneidantriebe bzw. -einrichtungen 23, 25 derart geführt, dass das Fass 18 in axialer Richtung durchtrennt werden kann.

In Fig. 4 wird das Fass 18 liegend in axialer Richtung durchtrennt.

Es besteht jedoch auch die Möglichkeit eines radialen Durchtrennens in liegender Position, wie dies der Fig. 5 zu entnehmen ist.

Vor Einbringen der Fasshälften 24, 26 in den Ofen 12 besteht gegebenenfalls die Möglichkeit, Matrix zu schmelzen. Geschmolzenes Matrixmaterial wird sodann gesondert verbrannt.

Wichtig ist, dass der Wasserdampf nah an die radioaktiven Abfälle gelangt, damit die organischen Bestandteile pyrolysiert, also vergast werden können. Hierbei handelt es sich um organische Bestandteile, wie Salze von organischen Säuren, Komplexbildern, Ionenaustauschern etc. Die anorganischen Bestandteile reagieren mit Ausnahme der Nitrate nicht. Zu den anorganischen inerten Materialien gehören Feststoffe z.B. aus Verdampferkonzentraten, Phosphate, Sulfate oder Borate von Natrium, Calcium etc.

Damit der Wasserdampf hinreichend nahe an die zu vergasenden Abfälle gelangt, ist gemäß Fig. 2 vorgesehen, das der Wasserdampf über sogenannte Lanzen 34, 36 durch das Gitter 30, also dessen Öffnungen hindurch auf die Schnittfläche 28 trifft. Hierzu sind die Lanzen 34, 36, die endseitig Düsen oder Sprühköpfe aufweisen können, in Richtung Bodenfläche der Wanne 32 gerichtet, so dass hierdurch der Wasserdampf in Richtung der Schnittfläche 28 umgelenkt wird.

Es besteht des Weiteren die Möglichkeit, Wasserdampf im Reaktionsraum 40, also innerhalb des Ofens 20 im Kreislauf zu führen. So kann Wasserdampf über eine Venturidüse zugeführt werden, über die Atmosphäre aus dem Reaktionsraum 40 angesaugt wird, so dass ein Kreislauf entsteht.

Auch kann in üblicher Weise Wasserdampf über Öffnungen in den Reaktionsraum 40 eingeleitet werden. Zur Unterstützung können Ventilatoren vorgesehen sein.

Des Weiteren besteht die Möglichkeit, neben Wasserdampf Sauerstoff und/oder CO₂ in den Reaktionsraum 40 einzuleiten. Dabei ist der Anteil des Sauerstoffs vorzugsweise unterstöchiometrisch, um die Gefahr eines Brennens bzw. einer Explosion zu vermeiden.

Anhand der Fig. 6 und 7 werden Regelkreise erläutert, um die dem Reaktionsraum 40 zuzuleitende Menge an Wasserdampf und/oder Sauerstoff und/oder Kohlendioxid bzw. die Temperatur in dem Reaktionsraum 40 einzustellen bzw. zu regeln.

So ist in den Fig. 6 und 7 rein prinzipiell der Ofen 12 dargestellt, der über die Abgasleitung 42 mit einer Nachverbrennungskammer 74 verbunden ist, der über eine Leitung 76 Luft zugeführt wird.

Der Sauerstoffgehalt des die Nachverbrennungskammer 74 verlassenden Gases (Leitung 78) wird über eine erste Messeinrichtung 80 bestimmt, wobei die Menge der über die Leitung 76 zuzuführenden Luft derart eingestellt wird, dass der Sauerstoffgehalt des ausströmenden Gases konstant oder nahezu konstant ist. Der Sauerstoffgehalt sollte in etwa 6 Vol.-% betragen.

In Abhängigkeit von der der Nachverbrennungskammer 74 zugeleiteten Luftmenge wird wiederum die dem Ofen 12 zugeführte Menge an gasförmigen Fluid, also Wasserdampf, geregelt, wobei auch der Anteil an O₂ und CO₂ geregelt werden kann. Dies wird durch die Verbindung 84 verdeutlicht.

In der zu der Nachverbrennungskammer 74 führenden Pyrolysegasleitung 52 kann eine weitere Messeinrichtung 86 vorhanden sein (Fig. 7), um z.B. durch einen die Wärmetönung bei der Oxidation messenden Sensor 86 den Anteil an oxidierbaren Bestandteilen im Pyrolysegas zu bestimmen. Dieser Anteil kann gleichfalls eine Stellgröße (Verbindung 88) für dem Ofen 12 zuzuführenden Wasserdampf und/oder Sauerstoff und/oder CO₂ und/oder die Einstellung der Temperatur im Ofen 12 benutzt werden.

Insbesondere werden sowohl die der Nachverbrennungskammer 74 zuzuleitende Luftmenge als auch der Anteil der in dem Pyrolysegas enthaltenden oxidierbaren Bestandteile als Stellgrößen benutzt, so dass eine redundante diversitäre Regelung möglich ist.

Eine diesbezügliche Einstellung bzw. Regelung kann auch in Abhängigkeit von der der Nachverbrennung zugeführten Luft erfolgen.

Nachdem die Pyrolyse durchgeführt worden ist, wird der Ofen 12 abgekühlt, um sodann die Fasshälften dem Sortierraum zuzuführen, in dem ein Sortieren der verbliebenen anorganischen Bestandteile und ein weiteres Zerschneiden der Fässer mittels Manipulatoren erfolgt. Die Bestandteile werden entsprechend der ermittelten Radioaktivität an Behälter übergeben, die nach den jeweiligen Vorschriften entsorgt werden.

Die wannenförmigen Träger 32 werden über eine Fördereinrichtung zu dem Beladeraum 14 zur Aufnahme von neuen Fasshälften 18 zurückgeführt.

Von der Erfindung wird auch erfasst, wenn anstelle von Wasserdampf CO₂ zur Pyrolyse benutzt wird.

## Patentansprüche

1. Verfahren zur Aufbereitung von in einem Gebinde eingelagerten radioaktiven Abfällen mittels in einem Reaktionsraum (40) durchzuführender Pyrolyse, umfassend die Verfahrensschritte:
- Durchtrennen des Gebindes in zumindest zwei Gebindeteile (24, 26),
- Einbringen der Gebindeteile in den Reaktionsraum, in dem eine wasserdampfhaltige Atmosphäre einer Temperatur T mit T ≥ 200 °C eingestellt ist oder wird, wobei ein Gebindeteil (24, 26) mit seiner Trennfläche auf einer Durchbrechungen aufweisenden Aufnahme (30) positioniert und in den Reaktionsraum (40) eingebracht wird;
- Durchführung der Pyrolyse,
- Abführen von Gasen (Abgas) aus dem Reaktionsraum,
- Ausbringen der Aufnahme (30) aus dem Reaktionsraum,
wobei ergänzend durchgeführt wird zumindest ein Verfahrensschritt aus der Gruppe:
- Einleiten von Sauerstoff und/oder CO₂ in den Reaktionsraum (40) während der Pyrolyse, in unterstöchiometrischer oder maximal stöchiometrischer Menge,
- Einstellen von in den Reaktionsraum (40) einzuleitendem Wasserdampf oder CO₂ in Abhängigkeit von oxidierbarer Substanz in dem Abgas,
- Einstellen von in den Reaktionsraum (40) einzuleitendem Sauerstoff und/oder CO₂ in Abhängigkeit von oxidierbarer Substanz in dem Abgas,
- Ausschalten der Pyrolyse in Abhängigkeit von in dem Abgas vorhandener oxidierbarer Substanz,
- gezieltes Einleiten von Wasserdampf und/oder Sauerstoff und/oder CO₂ in die radioaktiven Abfälle oder im Bereich von diesen,
- gezieltes Führen von Wasserdampf und/oder Sauerstoff und/oder CO₂ innerhalb des Reaktionsraums (40).

2. Verfahren nach Anspruch 1,
**dadurch gekennzeichnet,**
**dass** das Gebinde axial und/oder radial und/oder stehend oder liegend durchtrennt wird.

3. Verfahren nach Anspruch 1 oder 2,
**dadurch gekennzeichnet,**
**dass** der radioaktive Abfall in einer Matrix in dem Gebinde eingelagert wird, insbesondere in einer organischen Matrix, insbesondere in einer Matrix aus der Gruppe Bitumen, Epoxidharz, Harnstoffharz eingelagert wird.

4. Verfahren nach zumindest einem der vorhergehenden Ansprüche,
**dadurch gekennzeichnet,**
**dass** das Gebinde außerhalb des Reaktionsraums (40) durchtrennt wird.

5. Verfahren nach zumindest einem der vorhergehenden Ansprüche,
**dadurch gekennzeichnet,**
**dass** die Trennfläche mit die Durchbrechungen durchsetzendem Wasserdampf oder CO₂ beaufschlagt wird, wobei vorzugsweise Wasserdampf über eine Atmosphäre aus dem Reaktionsraum ansaugende Düse, wie Venturidüse, in den Reaktionsraum (40) eingeleitet wird.

6. Verfahren nach zumindest einem der vorhergehenden Ansprüche,
**dadurch gekennzeichnet,**
**dass** die Atmosphäre im Reaktionsraum (40) mittels zumindest eines von dem dem Innenraum zugeführten Wasserdampf angetriebenen Ventilator durchmischt wird und/oder dass Wasserdampf oder CO₂ innerhalb des Reaktionsraums (40) derart geführt wird, dass gezielt radioaktiver Abfall oder die Matrix mit Wasserdampf oder CO₂ beaufschlagt wird.

7. Verfahren nach vorzugsweise zumindest einem der vorhergehenden Ansprüche,
**dadurch gekennzeichnet,**
**dass** das Abgas einer Nachverbrennung zugeführt wird, wobei vor der Nachverbrennung des Abgases dessen oxidierbarer Anteil bestimmt und in Abhängigkeit von dem oxidierbaren Anteil Wasserdampfzufuhr und/oder Sauerstoff und/oder CO₂-Zufuhr zu dem Reaktionsraum (40) und/oder Temperatur im Reaktionsraum geregelt wird, wobei die Regelung ein Abschalten der Pyrolyse einschließt.

8. Verfahren nach vorzugsweise zumindest einem der vorhergehenden Ansprüche,
**dadurch gekennzeichnet,**
**dass** die Nachverbrennung in einem Nachverbrennungsraum (74) durchgeführt wird, dem das Abgas sowie Luft zugeführt wird, und dass in Abhängigkeit von der Nachverbrennungskammer zugeführter Luft Wasserdampfzufuhr und/oder Sauerstoff- und/oder CO₂-Zufuhr zum Reaktionsraum (40) und/oder Temperatur im Reaktionsraum geregelt wird, wobei die Regelung auch ein Abschalten der Pyrolyse einschließt.

9. Verfahren nach zumindest Anspruch 7 und/oder 8,
**dadurch gekennzeichnet,**
**dass** Regelung der dem Reaktionsraum (40) zuzuführender Wasserdampf und/oder O₂ und/oder CO₂-Zufuhr und/oder Temperatur im Reaktionsraum redundant und diversitär durchgeführt wird.

10. Anordnung (10) zur Aufbereitung von in einem Gebinde eingelagerten radioaktiven Abfällen, umfassend einen das Gebinde aufnehmenden Reaktionsraum (40) zur Durchführung einer Pyrolyse, wobei in dem Reaktionsraum eine Atmosphäre und eine Temperatur T mit T ≥ 200 °C, insbesondere T > 400 °C, bevorzugt 400 °C < T < 800 °C, maximal 950°C, einstellbar ist und wobei dem Reaktionsraum ein Vorwie Beladeraum (14) vorgeordnet und ein Sortierraum nachgeordnet ist,
**dadurch gekennzeichnet,**
**dass** in dem Vorraum (14) eine Trenneinrichtung (20) zum Durchtrennen des Gebindes sowie eine Durchbrechung aufweisende Aufnahme (30, 32) zum Auflegen der Trennfläche eines Gebindeteils (24, 26) vorhanden sind, dass eine Transporteinrichtung (35) zum Transport der Aufnahme in den Reaktionsraum (40) vorgesehen ist, und dass in dem Reaktionsraum (40) zumindest eine Einrichtung vorgesehen ist, über die die Atmosphäre innerhalb des Reaktionsraums im Kreislauf führbar ist und/oder gasförmiges Fluid gezielt durch die Durchbrechungen der Aufnahme der Trennfläche des Gebindeteils (24, 26) zuführbar ist.

11. Anordnung nach Anspruch 10,
**dadurch gekennzeichnet,**
**dass** die Einrichtung eine Düse ist, über die von außen dem Reaktionsraum (40) gasförmiges Fluid bei gleichzeitigem Ansaugen von Atmosphäre aus dem Reaktionsraum zuführbar ist.

12. Anordnung nach Anspruch 10,
**dadurch gekennzeichnet,**
**dass** die Aufnahme (32) ein Gitter oder einen Rost mit den Durchbrechungen (30) aufweist, das oder der beabstandet zu einer Unterlage oder Abstützung verläuft, und dass die Einrichtung ein Stangenkörper (34,36), wie Lanze, mit Düse und/oder Sprühkopf ist, über die oder den das gasförmige Fluid durch die Durchbrechungen hindurch in Richtung der Unterlage oder Abstützung führbar ist.

13. Anordnung nach zumindest einem der Ansprüche 10 bis 12,
**dadurch gekennzeichnet,**
**dass** die gasförmigen Fluide, insbesondere überhitzter Wasserdampf, über einen Anschluss dem Reaktionsraum (40) zuführbar ist, wobei über den Anschluss oder zumindest einen weiteren Anschluss Kohlendioxid und/oder Sauerstoff in unterstöchiometrischer bis maximal stöchiometrischer Menge zuführbar ist.

14. Anordnung nach vorzugsweise zumindest einem der Ansprüche 10 bis 13,
**dadurch gekennzeichnet,**
**dass** der Reaktionsraum (40) über eine Pyrolysegasleitung (42) mit einem Nachverbrennungsraum (74) verbunden ist, dass die Pyrolysegasleitung mit einer ersten Messeinrichtung (86) zur Bestimmung oxidierbarer Bestandteile in dem Pyrolysegas verbunden ist und/oder dass von dem Nachverbrennungsraum eine zweite Leitung (78) ausgeht, in der mittels einer zweiten Messeinrichtung (80) Sauerstoffgehalt des aus dem Nachverbrennungsraum abgeführten Gases messbar ist, dass in Abhängigkeit von dem gemessenen Sauerstoffgehalt Menge von dem Nachverbrennungsraum zugeführter Luft regelbar ist und dass Luftmenge und/oder Anteil oxidierbarer Bestandteile im Pyrolysegas zumindest eine Stell- oder Regelgröße für dem Reaktionsraum zuzuführendem gasförmigen Fluid und/oder Sauerstoff und/oder Kohlendioxid ist oder sind.

## Claims

1. A method for processing radioactive waste stored in a container by means of pyrolysis to be carried out in a reaction chamber (40), comprising the method steps of:
- separating the container into at least two container parts (24, 26),
- introducing the container parts into the reaction chamber, in which a steamcontaining atmosphere is set to a temperature T where T ≥ 200°C, wherein a container part (24, 26) is positioned on a receptacle (30) comprising perforations by its separation surface and is introduced into the reaction chamber (40),
- carrying out the pyrolysis,
- removing gases (exhaust gas) from the reaction chamber,
- removing the receptacle (30) from the reaction chamber,
wherein, in addition, at least one method step from the following group is carried out:
- introducing oxygen and/or CO₂ into the reaction chamber (40) during the pyrolysis in an under-stoichiometric or maximum stoichiometric quantity,
- adjusting steam or CO₂ to be introduced into the reaction chamber (40) on the basis of oxidizable substance in the exhaust gas,
- adjusting oxygen and/or CO₂ to be introduced into the reaction chamber (40) on the basis of oxidizable substance in the exhaust gas,
- stopping the pyrolysis on the basis of oxidizable substance present in the exhaust gas,
- introducing steam and/or oxygen and/or CO₂ into the radioactive waste or in the region thereof in a targeted manner,
- conducting steam and/or oxygen and/or CO₂ within the reaction chamber (40) in a targeted manner.

2. The method according to claim 1,
**characterized in that**
the container is separated axially and/or radially and/or vertically or horizontally.

3. The method according to claim 1 or claim 2,
**characterized in that**
the radioactive waste is stored in a matrix in the container, in particular in an organic matrix, in particular is stored in a matrix from the group of bitumen, epoxy resin and urea resin.

4. The method according to at least one of the preceding claims,
**characterized in that**
the container is separated outside the reaction chamber (40).

5. The method according to at least one of the preceding claims,
**characterized in that**
steam or CO₂ penetrating through the perforations is applied to the separation surface, wherein steam is preferably introduced into the reaction chamber (40) via a nozzle, such as a Venturi nozzle, drawing in atmosphere from the reaction chamber.

6. The method according to at least one of the preceding claims,
**characterized in that**
the atmosphere in the reaction chamber (40) is thoroughly mixed by means of at least one fan driven by the steam supplied to the interior space and/or **in that** steam or CO₂ is conducted within the reaction chamber (40) such that steam or CO₂ is applied to the radioactive waste or the matrix in a targeted manner.

7. The method according to preferably at least one of the preceding claims,
**characterized in that**
the exhaust gas is supplied to afterburning, wherein, before the afterburning of the exhaust gas, the oxidizable proportion thereof is determined and the supply of steam and/or oxygen and/or CO₂ to the reaction chamber (40) and/or the temperature in the reaction chamber are regulated on the basis of the oxidizable proportion, wherein the regulation includes deactivating the pyrolysis.

8. The method according to preferably at least one of the preceding claims,
**characterized in that**
the afterburning is carried out in an afterburning chamber (74), to which the exhaust gas and air are supplied, and **in that** the supply of steam and/or oxygen and/or CO₂ to the reaction chamber (40) and/or the temperature in the reaction chamber are regulated on the basis of air supplied to the afterburning chamber, wherein the regulation also includes deactivating the pyrolysis.

9. The method according to at least claim 7 and/or 8,
**characterized in that**
the supply of steam and/or O₂ and/or CO₂ to be supplied to the reaction chamber (40) and/or the temperature in the reaction chamber are regulated in a redundant and diverse manner.

10. An arrangement (10) for processing radioactive waste stored in a container, comprising a reaction chamber (40) receiving the container for carrying out pyrolysis, wherein, in the reaction chamber, an atmosphere and a temperature T where T ≥ 200°C, in particular T > 400°C, preferably 400°C < T < 800°C, at most 950°C, can be set, and wherein an antechamber and loading chamber (14) is arranged upstream of the reaction chamber and a sorting chamber is arranged downstream of said reaction chamber,
**characterized in that**
in the antechamber (14), there is a separation apparatus (20) for separating the container and a receptacle (30, 32) comprising perforations for the separation surface of a container part (24, 26) to be set down, **in that** a transport apparatus (35) is provided for transporting the receptacle into the reaction chamber (40), and **in that** at least one apparatus is provided in the reaction chamber (40) by means of which the atmosphere within the reaction chamber can be circulated and/or gaseous fluid can be supplied to the separation surface of the container part (24, 26) through the perforations in the receptacle.

11. The arrangement according to claim 10,
**characterized in that**
the apparatus is a nozzle by means of which gaseous fluid can be supplied to the reaction chamber (40) from the outside while simultaneously drawing in atmosphere from the reaction chamber.

12. The arrangement according to claim 10,
**characterized in that**
the receptacle (32) comprises a grille or grating which comprises the perforations (30) and extends at a distance from a mount or support, and **in that** the apparatus is a rod body (34, 36), such as a lance, comprising a nozzle and/or spray head, by means of which the gaseous fluid can be conducted through the perforations towards the mount or support.

13. The arrangement according to at least one of claims 10 to 12,
**characterized in that**
the gaseous fluids, in particular superheated steam, can be supplied to the reaction chamber (40) via a port, wherein carbon dioxide and/or oxygen can be supplied in an under-stoichiometric to maximum stochiometric quantity via the port or at least one further port.

14. The arrangement according to preferably at least one of claims 10 to 13,
**characterized in that**
the reaction chamber (40) is connected to an afterburning chamber (74) via a pyrolysis gas line (42), **in that** the pyrolysis gas line is connected to a first measuring apparatus (86) for determining oxidizable components in the pyrolysis gas and/or **in that** a second line (78) extends from the afterburning chamber, in which line the oxygen content of the gas removed from the afterburning chamber can be measured by means of a second measuring apparatus (80), **in that** the quantity of air supplied to the afterburning chamber can be regulated on the basis of the measured oxygen content, and **in that** the quantity of air and/or the proportion of oxidizable components in the pyrolysis gas is or are at least one controlled variable for gaseous fluid and/or oxygen and/or carbon dioxide to be supplied to the reaction chamber.

## Revendications

1. Procédé de traitement de déchets radioactifs stockés dans un conteneur au moyen d'une pyrolyse à réaliser dans une chambre de réaction (40), comprenant les étapes de procédé :
- séparation du conteneur en au moins deux parties de conteneur (24, 26),
- introduction des parties de conteneur dans la chambre de réaction, dans laquelle est ou sera réglée une atmosphère contenant de la vapeur d'eau d'une température T avec T ≥ 200 °C, sachant qu'une partie de conteneur (24, 26) est positionnée avec sa surface de séparation sur un logement (30) présentant des ouvertures et est introduite dans la chambre de réaction (40) ;
- réalisation de la pyrolyse,
- évacuation des gaz (gaz d'échappement) hors de la chambre de réaction,
- sortie du logement (30) de la chambre de réaction,
sachant qu'au moins une étape de procédé du groupe est réalisée en complément :
- introduction d'oxygène et/ou de CO₂ dans la chambre de réaction (40) pendant la pyrolyse, en quantité sous-stoechiométrique ou au maximum stoechiométrique,
- ajustement de la vapeur d'eau ou du CO₂ à introduire dans la chambre de réaction (40) en fonction de la substance oxydable dans le gaz d'échappement,
- ajustement de l'oxygène et/ou du CO₂ à introduire dans la chambre de réaction (40) en fonction de la substance oxydable présente dans le gaz d'échappement,
- arrêt de la pyrolyse en fonction de la substance oxydable présente dans le gaz d'échappement,
- introduction ciblée de vapeur d'eau et/ou d'oxygène et/ou de CO₂ dans les déchets radioactifs ou dans la zone de ceux-ci,
- guidage ciblé de la vapeur d'eau et/ou de l'oxygène et/ou du CO₂ à l'intérieur de la chambre de réaction (40).

2. Procédé selon la revendication 1,
**caractérisé en ce**
**que** le conteneur est divisé axialement et/ou radialement et/ou debout ou couché.

3. Procédé selon la revendication 1 ou 2,
**caractérisé en ce**
**que** les déchets radioactifs sont stockés dans une matrice dans le conteneur, en particulier dans une matrice organique, en particulier dans une matrice du groupe bitume, résine époxy, résine urée.

4. Procédé selon au moins l'une des revendications précédentes,
**caractérisé en ce**
**que** le conteneur est divisé en dehors de la chambre de réaction (40).

5. Procédé selon au moins l'une des revendications précédentes,
**caractérisé en ce**
**que** la surface de séparation est soumise à de la vapeur d'eau ou du CO₂ traversant les ouvertures, sachant que de la vapeur d'eau est de préférence introduite dans la chambre (40) par l'intermédiaire d'une buse, telle qu'un venturi, aspirant l'atmosphère hors de la chambre de réaction.

6. Procédé selon au moins l'une des revendications précédentes,
**caractérisé en ce**
**que** l'atmosphère dans la chambre de réaction (40) est mélangée au moyen d'au moins un ventilateur entraîné par la vapeur d'eau amenée à l'intérieur et/ou que la vapeur d'eau ou le CO₂ est guidé(e) à l'intérieur de la chambre de réaction (40) de telle sorte que les déchets radioactifs ou la matrice sont exposés de manière ciblée à la vapeur d'eau ou au CO₂.

7. Procédé selon de préférence au moins l'une des revendications précédentes,
**caractérisé en ce**
**que** le gaz d'échappement est acheminé vers une post-combustion, sachant que sa fraction oxydable est déterminée avant la post-combustion du gaz d'échappement et que l'apport de vapeur d'eau et/ou l'apport d'oxygène et/ou de CO₂ à la chambre de réaction (40) et/ou la température dans la chambre de réaction sont ajustés en fonction de la fraction oxydable, sachant que la régulation inclut un arrêt de la pyrolyse.

8. Procédé selon de préférence au moins l'une des revendications précédentes,
**caractérisé en ce**
**que** la post-combustion est réalisée dans une chambre de post-combustion (74) alimentée en gaz d'échappement et en air, et, qu'en fonction de l'air alimenté dans la chambre de post-combustion, il y a un ajustement de l'apport en vapeur d'eau et/ou en oxygène et/ou en CO₂ de la chambre de réaction (40) et/ou de la température dans la chambre de réaction, sachant que l'ajustement comprend également un arrêt de la pyrolyse.

9. Procédé selon au moins la revendication 7 et/ou 8,
**caractérisé en ce**
**que** l'ajustement de l'apport de la vapeur d'eau et/ou de l'O₂ et/ou du CO₂ et/ou de la température à amener à la chambre de réaction (40) est effectué de manière redondante et diversifiée dans la chambre de réaction.

10. Dispositif (10) pour le traitement de déchets radioactifs stockés dans un conteneur, comprenant une chambre de réaction (40) recevant le conteneur pour la réalisation d'une pyrolyse, sachant qu'une atmosphère et une température T avec T ≥ 200 °C, en particulier T > 400 °C, de préférence 400 °C < T < 800 °C, au maximum 950 °C, sont ajustables dans la chambre de réaction et sachant qu'une chambre de pré-chargement et de chargement (14) est disposée en amont de la chambre de réaction et qu'une chambre de tri est disposée en aval de la chambre de réaction,
**caractérisé en ce**
**qu'**il y a un dispositif de séparation (20) dans l'avant-chambre (14) pour diviser le conteneur ainsi qu'un logement (30, 32) présentant des ouvertures pour poser la surface de séparation d'une partie du conteneur (24, 26), qu'un dispositif de transport (35) est prévu pour le transport du logement dans la chambre de réaction (40) et que, dans la chambre de réaction (40), il est prévu au moins un dispositif par l'intermédiaire duquel l'atmosphère peut être guidée en circuit fermé à l'intérieur de la chambre de réaction et/ou un fluide gazeux peut être amené de manière ciblée via les ouvertures du logement de la surface de séparation de la partie du connecteur (24, 26).

11. Dispositif selon la revendication 10,
**caractérisé en ce**
**que** le dispositif est une buse par l'intermédiaire de laquelle un fluide gazeux peut être amené de l'extérieur à la chambre de réaction (40) tout en aspirant simultanément l'atmosphère de la chambre de réaction.

12. Dispositif selon la revendication 10,
**caractérisé en ce**
**que** le logement (32) présente une grille ou un grillage avec des ouvertures (30) s'étendant à distance d'un support ou d'un appui et que le dispositif est un corps de barre (34, 36), tel qu'une lance, avec une buse et/ou une tête de pulvérisation, par l'intermédiaire desquelles le fluide gazeux peut être guidé à travers les ouvertures en direction du support ou de l'appui.

13. Dispositif selon au moins l'une des revendications 10 à 12,
**caractérisé en ce**
**que** les fluides gazeux, en particulier la vapeur d'eau surchauffée, peuvent être amenés à la chambre de réaction (40) par l'intermédiaire d'un raccord, sachant que du dioxyde de carbone et/ou de l'oxygène peuvent être amenés en quantité sous-stoechiométrique à stoechiométrique au maximum par le raccord ou au moins un autre raccord.

14. Dispositif selon de préférence au moins l'une des revendications 10 à 13,
**caractérisé en ce**
**que** la chambre de réaction (40) est reliée par une conduite de gaz de pyrolyse (42) à une chambre de post-combustion (74), **en ce que** la conduite de gaz de pyrolyse est reliée à un premier dispositif de mesure (86) pour déterminer les composants oxydables dans le gaz de pyrolyse et/ou **en ce qu'**une deuxième conduite (78) part de la chambre de postcombustion, dans laquelle la teneur en oxygène du gaz évacué de la chambre de postcombustion peut être mesurée au moyen d'un deuxième dispositif de mesure (80), **en ce que**, en fonction de la teneur en oxygène mesurée, la quantité d'air amenée à la chambre de postcombustion est ajustable et **en ce que** la quantité d'air et/ou la fraction de composants oxydables dans le gaz de pyrolyse est ou sont au moins une grandeur d'ajustage ou de régulation pour le fluide gazeux et/ou l'oxygène et/ou le dioxyde de carbone devant être amenés à la chambre de réaction.
